# EUROPÄISCHE PATENTSCHRIFT

(11) **EP 0 009 744 B1**
(45) Veröffentlichungstag und Bekanntmachung des Hinweises auf die Patenterteilung: **15.07.1981**
(21) Anmeldenummer: 79103591.8
(22) Anmeldetag: 24.09.1979
(51) Int. Cl.: G03B 17/52, G03B 17/32

(54) **Photographische Filmeinheit mit integralem Aufbau**
Photographic film unit with an integral assembly
Ensemble photographique unitaire à assemblage intégral

(30) Priorität: 05.10.1978 DE 2843476
(43) Veröffentlichungstag der Anmeldung: 16.04.1980
(73) Patentinhaber: Agfa-Gevaert AG, 51373 Leverkusen (DE)
(72) Erfinder: Lührig, Hermann, Dipl.-Ing., D-5090 Leverkusen 1 (DE); Kovacic, Guido, D-5463 Unkel (DE); Müller, Horst-Peter, Ing. grad., D-5000 Köln 1 (DE)

## Beschreibung

Die vorliegende Erfindung betrifft eine photographische Filmeinheit mit integralem Aufbau mit einem Bildblatt und einem Deckblatt, die miteinander über eine dazwischenliegende Maske sowie seitlich angebrachte Distanzstreifen verbunden sind, wobei sich am Vorderende der Bildeinheit ein Behälter für photographisches Entwicklermaterial und am Hinterende der Bildeinheit eine Falle zum Auffangen überschüssigen Entwicklermaterials befindet und der Behälter und die Falle durch verlängerte, aus der Kontur der Bildeinheit herausreichende Umschlagsteile der Maske bedeckt sind, die auf das Deckblatt zurückgefaltet und damit fest verbunden sind.

Photographische Filmeinheiten mit integralem Aufbau vorgenannter Art sind bereits bekannt. Nach der Belichtung der Filmeinheit erfolgt die Entwicklung in der Regel durch das Ausbreiten eines photographischen Entwicklermaterials über die Filmeinheit mittels eines druckausübenden Walzenpaares in der Kamera.

Durch das Ausbreiten des Entwicklermaterials wird Luft verdrängt, der durch Entlüftungseinrichtungen Möglichkeit zum Entweichen gegeben werden muss. Dabei muss das nachströmende photographische Entwicklermaterial wirksam daran gehindert werden, auch aus den Entlüftungseinrichtungen auszutreten. Derartige Entlüftungseinrichtungen sind bereits als Schlitze oder Perforationen in der Fallenabdeckung oder als seitlich unterbrochene Kantensiegelung des Fallenraumes in der DE-OS 1957975, der US-PS 3652282 und der US-PS 3689269, beschrieben.

Diese Konstruktionen gewährleisten zwar einen sicheren Luftaustritt, können aber das Mitaustreten des Entwicklermaterials nur unzureichend verhindern. Um diesem Mangel abzuhelfen, wurden labyrinthartige Konstruktionen vorgeschlagen, wobei die Luft mehrfachen Umlenkungen folgen muss, bevor sie durch Schlitze oder Peforationen austreten kann. Mit der Mehrfachumlenkung soll das hochviskose Entwicklermaterial am Nachfliessen, und damit am unbeabsichtigten Austreten gehindert werden. Aber auch bei diesen labyrinthartigen Ausbildungen der Falle, wie sie in der DE-OS 2520839 und der DE-OS 2631009 beschrieben werden, erfolgt trotz des relativ hohen Aufwandes in der Praxis doch noch ein ungewolltes Austreten des hochalkalischen Entwicklermaterials aus der Filmeinheit. Das führt nicht nur zu der lästigen Verschmutzung der Kamerateile, Hände und auch der Kleidung, sondern stellt auch durch die starke Alkalität des Entwicklermaterials eine erhebliche Gefahr bei Kindern dar, die die alkalische Lösung in Mund und Augen bringen können.

Der Erfindung liegt die Aufgabe zugrunde, eine Filmeinheit zu schaffen, bei welcher keine Entwicklerpaste austreten kann und Verschmutzungen und Verletzungen durch die Paste durch einfache Mittel verhindert werden.

Diese Aufgabe wurde erfindungsgemäss dadurch gelöst, dass die Filmeinheit im Bereich der seitlichen Verbindungen zwischen Bildblatt und Deckblatt mit Luftführungskanälen versehen ist, die den Fallenraum mit dem Pastenbehälterraum verbinden.

Es zeigte sich, dass es durch diese Massnahme möglich ist, eine photographische Filmeinheit herzustellen, die nach aussen hermetisch abgeschlossen ist. Die von den Walzen der Kamera aus dem Behälter herausgedrückte Entwicklerpaste verdrängt die in der photographischen Filmeinheit eingeschlossene Luft. Diese strömt zunächst in die Falle und von da durch die Luftführungskanäle unter den Druckwalzen der Kamera hindurch in den Raum des Pastenbehälters. Da dieser bereits entleert ist, kann die verdrängte Luft mühelos aufgenommen werden.

Die Bildung der seitlichen Kanäle kann erfindungsgemäss auf verschiedene Arten erfolgen. Gemäss einer bevorzugten Ausführungsform werden in die seitlichen Distanzstreifen Längsnuten oder -rillen eingebracht, zum Beispiel durch Fräsen, Warmformen, Umschlagen der beiden Seiten oder andere Verfahren.

Bei einer weiteren Ausführungsform werden die Kanäle zur Luftführung dadurch gebildet, dass die beiden seitlichen Distanzstreifen zwischen Bildblatt und Deckblatt aus jeweils zwei separaten Längsteilen bestehen und die Luftführungskanäle durch den Abstand der beiden Längsteile zueinander erzeugt werden.

Die Ausbildung der Kanäle durch die seitlichen Distanzstreifen zeigt ein einfaches Mittel zur Bildung der Kanäle. Natürlich könnte auch die Maske so ausgebildet werden, dass diese sowohl die Aufgabe der Distanzhaltung zwischen Bildblatt und Deckblatt als auch die Luftführung vor der Falle unter den Walzen hindurch zum Pastenbeutelraum übernimmt. Zum Eintritt der Luft in die seitlichen Kanäle können die Distanzstreifen an beiden Enden zum Fallenraum und zum Behälterraum hin mit Ausstanzungen oder Abschrägungen versehen sein, so dass die Luft und etwaige überschüssige Paste die Kanäle leicht erreichen und verlassen können. Die hochstehenden Teile der Distanzstreifen tragen die Quetschwalzen über den Kanalraum, so dass die Luft unter den Walzen durchtreten kann.

Einen weiteren überraschenden Vorteil zeigt die Verwendung von je zwei übereinander angeordneten Folienstreifen als Distanzstreifen mit versetzten, sich überlappenden Lochreihen zum Überströmen der Luft und der Entwicklerflüssigkeit.

Für den Fachmann war es überraschend zu sehen, dass die Anordnung dieser Luftführungseinrichtungen in den Distanzstreifen den Lufttransport und den des Entwicklermaterials ebenso einfach wie wirksam löst.

Durch den hermetischen Verschluss der Filmeinheit ohne Luftauslasslöcher oder dergleichen wird der Austritt von Entwicklerpaste mit grösster Sicherheit verhindert.

Beispielsweise Ausführungsformen der vorliegenden Erfindung werden anhand der beigefügten Zeichnungen näher erläutert.

Es zeigt:
Fig. eine Explosionsdarstellung einer Filmeinheit mit mehrteiliger Maske und in die Distanzstreifen eingearbeitete Luftführungskanäle.
Fig. eine bereichsweise Schnittdarstellung einer erfindungsgemässen Filmeinheit mit einer Längsnut in dem Distanzstreifen als Luftführungskanal.
Fig. eine bereichsweise Schnittdarstellung einer erfindungsgemässen Filmeinheit mit je zwei in Abstand zueinander angeordneten Längsteilen als Distanzstreifen und dazwischenliegendem Luftführungskanal.
Fig.4 eine perspektivische Teildarstellung eines mit einem Luftführungskanal versehenen Distanzstreifens mit einer Auskerbung zum Luftzu-und -austritt.
Fig. eine perspektivische Teildarstellung eines mit einem Luftführungskanal versehenen Distanzstreifens mit einer Anschrägung zum Luftzu- und austritt.
Fig. eine perspektivische Darstellung eines Distanzstreifens aus 2 Streifen mit übereinander angeordneten und zueinander versetzten Lochreihen als Luftführungskanal.

Gemäss einer Ausführungsform nach Fig. 1 besteht die Filmeinheit aus einem Bildblatt 1 und einem Deckblatt 2, die im wesentlichen dekkungsgleich übereinander angeordnet sind.

Die Filmeinheit besitzt eine dem Behälter 7 für das Entwicklermaterial zugeordnete Vorderkante 9 und eine der Falle 8 zugeordnete Hinterkante 10. Nach der Belichtung wird das zur Entwicklung notwendige Entwicklermaterial aus dem Behälter 7 dadurch über die Bildeinheit in der erforderlichen Dicke verteilt, dass die Filmeinheit mit der Vorderkante 9 voraus durch druckausübende Glieder, in bekannter Weise durch ein Druckwalzenpaar, hindurchgeführt wird. Dabei bewirkt der Druckanstieg im Behälter 7, dass die Platznaht 21 aufgerissen und das Entwicklermaterial vor dem Druckwalzenpaar in der Filmeinheit verteilt wird.

Das überschüssige Entwicklermaterial wird dabei in der der Hinterkante 10 der Bildeinheit zugeordneten Falle 8 aufgefangen.

Bildblatt 1 und Deckblatt 2 sind an den Seitenrändern 11, 12, miteinander entweder über eine einteilige homogene Maske, oder wie dargestellt durch eine mehrteilige inhomogene Maskenkombination 3, 4, 5 und separate seitliche Distanzstreifen 6 verbunden.

Die an der Vorderkante 9 und der Hinterkante 10 der Bildeinheit durch die verkürzten Mittelabschnitte 19, 20 des Deckblattes 2 entstehenden Öffnungen werden durch das Umfalten der beiden Umschlagteile 13, 16 und Verkleben derselben mit den Aussenseiten des Deckblattes 2 verschlossen. Dadurch wird sowohl der Behälter 7 abgedeckt als auch der Raum für die Falle 8 gebildet.

Der Behälter 7 für das Entwicklermaterial kann in bekannter Weise aus einem einstückigen Blattmaterial durch Übereinanderfalten gebildet sein, wobei die Seitennähte dauerhaft versiegelt sind und die vordere Längsnaht als Platznaht 21 ausgeführt ist.

Dabei können auch Abtrennungen des Behälterraumes in mehrere Kammern, dauerhafte Absiegelungen im Pastenraum oder im Bereich der Platznaht vorgesehen sein, um eine möglichst gleichmässige Pastenverteilung beim Austritt der Paste in das Bildfeld zu gewährleisten.

Die Falle wird durch eine feste, dem Walzendruck standhaltende, das Entwicklermaterial aufnehmende Einlage 8, die durch das Umschlagteil 16 des fallenseitigen Maskenumschlagblattes 4 flüssigkeitsdicht abgedeckt ist, gebildet. Die inkompressible Falleneinlage 8 spreizt das üblicherweise federnd gelagerte Walzenpaar auseinander, wodurch ein unerwünschter Rückfluss von in der Falle 8 aufgefangenem, überschüssigem Entwicklermaterial in das Bildfeld verhindert wird.

Erfindungsgemäss sind die Distanzstreifen 6 als Luftführungskanäle 28 für Luft und überschüssiges Entwicklermaterial ausgebildet.

In Fig. 2 ist ein Teilschnitt entlang der Linie A-A (Fig. 1) durch die photographische Filmeinheit dargestellt. Auf dem Bildblatt 1 ist eine Maske 5 aufgebracht. Auf der Maske 5 der mit einem Kanal 28 versehene Distanzstreifen 6, der seinerseits mit dem Deckblatt 2 verbunden ist.

Fig. 3 zeigt als Teilschnitt B-B (Fig. 1) an der gleichen Stelle eine Ausführungsform der Erfindung, bei welcher 2 separate Längsteile 26 nebeneinander aufgebracht sind. Ihr Abstand voneinander bildet den Kanal für die verdrängte Luft und restliches Entwicklermaterial.

Die Fig. 4 und 5 zeigen Ausführungsformen für die Enden der Distanzstreifen, die erforderlich sind, um es der Luft zu gestatten, in die Kanäle einzudringen. Hiernach ist es möglich, wie in Fig. 4 dargestellt, an den Distanzstreifen 6 an beiden Enden Ausstanzungen 22 anzubringen, so dass der äussere Teil 25 des Distanzstreifens 6 zur Abdichtung der Filmeinheit nach aussen stehen bleibt. Auch ist es möglich, Abschrägungen 23, wie in Fig. 5 dargestellt, anzubringen, die dem Fallenraum und Behälterraum zugekehrt sind und der Luft und dem Entwicklermaterial den Ein- und Austritt in und aus den Kanälen ermöglichen.

Bei den zweiteiligen Distanzstreifen 26 gemäss Fig. 3 sind Ausstanzungen 22 oder Abschrägungen 23 nicht erforderlich. Bei diesen Ausführungsformen genügt es, die inneren Längsteile 26 kürzer auszuführen.

Die Ausführung nach Fig. 6 zeigt die Verwendung zweier mit Öffnungen 29 versehener Folienstreifen 27, als Distanzstreifen 6, wobei in der gezeigten Ausführung jeder Folienstreifen 27 je eine Lochreihe 29 mit einem Mittenabstand der Löcher, der kleiner ist als das Zweifache des Loch- durchrnassers besitzt, die Lochreihen 29 um den halben Lochabstand gegeneinander versetzt sind und so die aus der Filmeinheit verdrängte Luft oder Entwicklermaterial das Folienstreifenpaar in Längsrichtung von der Falle in Richtung Behälterraum labyrinthartig durchströmen kann.

Die Folienstreifen 27 sind auf der Maske 5 einerseits und auf dem Deckblatt andererseits so befestigt, dass weder Luft noch Paste austreten kann. Die Befestigung kann durch Schweissen, Verkleben mit Hotmelt oder anderen Mitteln erfolgen.

Die in die Filmeinheiten erfindungsgemäss eingearbeiteten Luftkanäle reichen bei allen Ausführungen von der Fallenseite bis zur Behälterseite. Durch ununterbrochene beidseitige Befestigung der Distanzstreifen 6 wird eine nach aussen hin völlig dichte, hermetisch abgeschlossene Filmeinheit geschaffen, wobei die Luft und etwaiges überschüssiges Entwicklermaterial durch die Kanäle in den Raum des Entwicklerbehälters geleitet werden.

Es ist aber auch Gegenstand der Erfindung, die Luft in den Kanälen nach dem Entwicklerbehälter zu führen und am Ende der Kanäle im Bereich des Entwicklerbehälters Teile des äusseren Distanzstreifens nicht zu befestigen, um hier nach der Durchströmung der Kanäle die überschüssige Luft austreten zu lassen. Es ist hierbei zwar der Nachteil vorhanden, dass die Filmeinheit nicht hermetisch nach aussen abgeschlossen ist, jedoch bringt der schmale Querschnitt und das Volumen der beiden Kanäle den Vorteil, dass ein Austreten von Entwicklerpaste wesentlich erschwert ist gegenüber den Filmeinheiten gemäss dem Stand der Technik.

Die vorliegende Erfindung zeigt erhebliche Vorteile gegenüber bekannten Filmeinheiten, da einerseits eine Gefährdung oder Verschmutzung durch die Entwicklerpaste (die oft einen pH-Wert von 14 besitzt) vermieden wird und andererseits ohne Risiko eine ausreichende Menge Entwicklermaterial verwendet werden kann, die eine vollständige und gleichmässige Bedeckung des Bildteiles der Filmeinheit und somit eine gute Entwicklung gewährleistet.

## Patentansprüche

1. Photographische Filmeinheit mit integralem Aufbau mit einem Bildblatt (1) und einem Deckblatt (2), die miteinander über eine dazwischenliegende Maske (3,4,5) sowie seitlich angebrachte Distanzstreifen (6) verbunden sind, wobei sich am Vorderende (9) der Bildeinheit ein Behälter (7) für photographisches Entwicklermaterial und am Hinterende (10) der Bildeinheit eine Falle (8) zum Auffangen überschüssigen Entwicklermaterials befindet und der Behälter und die Falle durch verlängerte, zunächst aus der Kontur der Bildeinheit herausreichende und dann auf das Deckblatt (2) zurückgefaltete und fest mit diesem verbundene Umschlagteile (13, 16) der Maske bedeckt sind, dadurch gekennzeichnet, dass die Filmeinheit im Bereich der seitlichen Verbindungen zwischen Bildblatt (1) und Deckblatt (2) mit Luftführungskanälen (28) versehen ist, die den Fallenraum (20) mit dem Pastenbehälterraum (19) verbinden.

2. Photographische Filmeinheit nach Anspruch 1, dadurch gekennzeichnet, dass die Luftführungskanäle aus in die Distanzstreifen (6) eingearbeiteten Längsnuten oder -rillen (28) bestehen.

3. Photographische Filmeinheit nach Anspruch 1, dadurch gekennzeichnet, dass die beiden seitlichen Distanzstreifen (6) aus jeweils zwei separaten Längsteilen (26) bestehen und die Luftführungskanäle (28) durch den Abstand der beiden Längsteile (26) zueinander gebildet werden.

4. Photographische Filmeinheit nach Anspruch 1, dadurch gekennzeichnet, dass die Luftführungskanäle (28) aus Öffnungen (29) in übereinander angeordneten Streifen (27) gebildet werden, wobei die Öffnungen (29) des einen Streifens (27) zu den Öffnungen (29) des nächsten Streifens (27) so angeordnet werden, dass die zwischen den Öffnungen (29) eines Streifens (27) verbleibenden Stegteile (30) durch im nächsten Streifen vorhandene Öffnungen (29) beidseitig überbrückt werden und damit ein von einem Streifen zum nächsten Streifen wechselnder Luftübertritt gewährleistet wird.

5. Photographische Filmeinheit nach Anspruch 4, dadurch gekennzeichnet, dass die seitlichen Distanzstreifen (6) aus zwei übereinandergelegten Folienstreifen (27) mit je einer Lochreihe (29) mit gleichem Lochabstand und Lochdurchmesser gebildet werden, dass der Mittenabstand der Löcher (29) weniger als das Zweifache des Lochdurchmessers beträgt und dass die Lochreihen (29) um den halben Lochabstand gegeneinander versetzt sind und so die aus der Fallenseite verdrängte Luft oder auch Entwicklerpaste das Folienstreifenpaar (27) in Richtung Pastenbeutel (7) durchströmen kann.

6. Photographische Filmeinheit nach Ansprüchen 1 bis 5, dadurch gekennzeichnet, dass die Filmeinheit nach aussen hermetisch abgeschlossen ist.

7. Photographische Filmeinheit nach Ansprüchen 1 bis 5, dadurch gekennzeichnet, dass die Filmeinheit am Ende der Kanäle im Bereich des Behälterraumes nach aussen Öffnungen besitzt, die einen Austritt von Luft ermöglichen.

## Claims

1. A photographic film unit having an integral structure with a picture sheet (1) and a covering sheet (2) which are joined to each other by means of an interposed mask (3, 4, 5) as well as laterally mounted spacer strips (6), wherein a container (7) for photographic developer material is located at the front end (9) of the picture unit and a trap (8) for collecting excess developer material is located at the rear end (10) of the picture unit and the container and the trap are covered by elongated flap members (13,16) of the mask which initially project out of the contour of the picture unit and are then folded back on to the covering sheet (2) and are rigidly joined with it, characterised in that the film unit is provided with air guiding channels in the region of the lateral connections between picture sheet (1) and covering sheet (2), which connect the trap compartment (20) with the paste container compartment (19).

2. A photographic film unit according to claim 1, characterised in that the air guiding channels comprise length-wise grooves or furrows (28) formed in the spacer strips (6).

3. A photographic film unit according to claim 1, characterised in that the two lateral spacer strips (6) each comprise two separate length-wise members (26) and the air guiding channels (28) are formed by the space formed between the two length-wise members (26).

4. A photographic film unit according to claim 1, characterised in that the air guiding channels (28) are formed by openings (29) in superimposed strips (27) wherein the openings (29) of one strip (27) are relative to the openings (29) of the next strip (27) in such a way that the bridge pieces (30) which exist between the openings (29) of one strip (27) are covered on both sides by openings (29) provided in the adjacent strip and this ensures that the passage of air alternates from one strip to the next strip.

5. A photographic film unit according to claim 4, characterised in that the lateral spacer strips (6) are formed from two superimposed strips (27) of sheeting each with a row of holes (29) having the same hole clearance and hole diameter, in that the distance between the centres of the holes (29) amounts to less than twice the diameter of the hole and in that the rows of holes (29) are offset relative to each other by half a distance between holes and the air or also developer paste displaced from the trap side can flow through the pair of strips of sheeting (27) towards the paste container (7).

6. A photographic film unit according to claims 1 to 5, characterised in that the film unit is hermetically sealed to the exterior.

7. A photographic film unit according to claims 1 to 5, characterised in that the film unit has openings to the exterior at the end of the channels in the region of the container compartment, which allow air to flow out.

## Revendications

1. Unité de film photographique à constitution intégrée, avec une feuille d'image (1) et une feuille de couverture (2) qui sont raccordées entre elles par l'intermédiaire d'un masque intercalaire (3, 4, 5) de même que par des rubans d'écartement (6) appliqués latéralement, à l'extrémité avant (9) de l'unité d'image se trouvant un réservoir (7) pour le matériel de développement photographique et à l'extrémité arrière (10) de l'unité d'image se trouvant un piège (8) pour recueillir le matériel de développement en excès, le réservoir et le piège étant recouverts par des parties rabattables (13, 16) prolongées du masque qui s'étendent d'abord à partir du contour de l'unité d'image et qui alors sont repliées sur la feuille de couverture (2) et reliées fermement à celle-ci, caractérisée en ce que l'unité de film est pourvue dans la région des raccordements latéraux entre feuille d'image (1) et feuille de couverture (2) de canaux de guidage d'air (28) qui raccordent l'enceinte du piège (20) à l'enceinte du réservoir de pâte (19).

2. Unité de film photographique selon la revendication 1, caractérisée en ce que les canaux de guidage d'air consistent en des raînures ou sillons longitudinaux (28) incorporés dans les rubans d'écartement (6).

3. Unité de film photographique selon la revendication 1, caractérisée en ce que les deux rubans d'écartement latéraux (6) consistent chaque fois en deux parties longitudinales distinctes (26) et en ce que les canaux de guidage d'air (28) sont constitués par l'écart qui sépare l'une de l'autre les parties longitudinales (26).

4. Unité de film photographique selon la revendication 1, caractérisée en ce que les canaux de guidage d'air (28) sont formés par des ouvertures (29) dans des rubans montés en superposition (27), les ouvertures (29) d'un ruban (27) étant agencées par rapport aux ouvertures (29) de l'autre ruban (27) en sorte que les espaces (30) subsistant entre les ouvertures (29) d'un ruban (27) soient pontées de part et d'autre par des ouvertures (29) existant dans le ruban voisin, en assurant ainsi un passage variable de l'air d'un ruban au ruban voisin.

5. Unité de film photographique selon la revendication 4, caractérisée en ce que les rubans d'écartement latéraux (6) sont formés à partir de deux rubans en feuille superposés (27) ayant chacun une rangée de trous (29) avec même écartement des trous et diamètre de trou, en sorte que l'écartement moyen des trous (29) s'élève à moins du double du diamètre de trou et en sorte que les rangées de trous (29) soient mutuellement décalées de la moitié de l'écartement des trous et qu'ainsi l'air ou également la pâte d'agent de développement refoulé depuis le côté piège puisse parcourir la paire de rubans en feuille (27) en direction de la poche de pâte (7).

6. Unité de film photographique selon l'une quelconque des revendications 1 à 5, caractérisée en ce que l'unité de film est hermétiquement fermée vers l'extérieur.

7. Unité de film photographique selon l'une quelconque des revendications 1 à 5, caractérisée en ce que l'unité de film, à l'extrémité des canaux, possède dans la région de l'enceinte du réservoir vers l'extérieur, des ouvertures qui permettent une sortie de l'air.
